# EUROPÄISCHE PATENTSCHRIFT

(11) **EP 1 243 694 B1**
(45) Veröffentlichungstag und Bekanntmachung des Hinweises auf die Patenterteilung: **07.07.2004**
(21) Anmeldenummer: 01107146.1
(22) Anmeldetag: 22.03.2001
(51) Int. Cl.: D21G 1/00

(54) **Kalander**
Calender
Calandre

(43) Veröffentlichungstag der Anmeldung: 25.09.2002
(73) Patentinhaber: Eduard Küsters Maschinenfabrik GmbH & Co. KG, 47805 Krefeld (DE)
(72) Erfinder: Svenka, Peter., 47929 Grefrath (DE); Brendel, Bernhard., 47929 Grefrath (DE); Prey, Jörg, 47918 Tönisvorst (DE); Kox, Helmut, 47447 Moers (DE)
(74) Vertreter: Sparing - Röhl - Henseler Patentanwälte

(56) Entgegenhaltungen:
- US-A- 4 332 191
- US-A- 5 746 124

## Beschreibung

Die Erfindung betrifft einen Kalander für die Behandlung einer Papierbahn, insbesondere aus tiefdruckfähigem Papier, nach dem Oberbegriff des Anspruchs 1.

Ein derartiger Kalander, dient der abschließenden Behandlung einer Papierbahn, damit diese einen gewünschten Wert der Glätte, des Glanzes, der Dicke, des Bulk und dergleichen erhält. Der Einsatz von harten und weichen Walzen ermöglicht die Ausbildung von weichen Nips, sogenannten Soft-Nips, die eine wesentlich gleichmäßigere Verdichtung bewirken als die durch Einsatz von jeweils zwei harten Walzen gebildeten harten Nips. Nachteilig sind jedoch die verschleißbedingten kürzeren Standzeiten der weichen Walzen, wodurch der Instandhaltungsaufwand und die damit verbundenen Stillstandzeiten der bekannten Kalander hoch sind. Der schnelle Verschleiß der weichen Walzen, insbesondere das Aufrauhen derselben durch die Rauhigkeit der Papierbahnoberfläche, ergibt sich vor allem beim Glätten höherwertiger Papiere, wie insbesondere solcher mit hohem Füllstoffgehalt oder gestrichener Papiere, die, um gut bedruckbar zu sein, eine hohe Glätte und Glättgleichförmigkeit besitzen müssen

Aus der EP 0 732 443 B1 ist bekannt, den elastischen Bezug der weichen Walzen durch einen hoch markierungsunempfindlichen Bezug zu ersetzen. Solche Bezüge sind jedoch teuer, was unter Berücksichtigung der geringen Standzeiten der weichen Walzen besonders ins Gewicht fällt.

Aufgabe der Erfindung ist es daher, einen Kalander nach dem Oberbegriff des Anspruchs 1 zu schaffen, der sehr gute Glättergebnisse liefert und dabei billiger im Betrieb ist.

Diese Aufgabe wird durch die Merkmale des kennzeichnenden Teils des Anspruchs 1 gelöst.

Hierdurch wird ein Kalander für die Behandlung einer Papierbahn geschaffen, der die Nachteile des schnellen Verschleißes der weichen Walzen dadurch verkleinert, daß durch eine mechanische Lösung, größerer Durchmesser der weichen Zwischenwalzen gegenüber dem Durchmesser der weichen Endwalzen, die Standzeiten der weichen Zwischenwalzen erhöht werden, um an die Standzeiten der weichen Endwalzen anpaßbar zu sein. Stillstandzeiten des Kalanders für Instandhaltungsmaßnahmen können somit verringert werden, da erfindungsgemäß alle weichen Walzen eines Kalanderstapels im wesentlichen gleiche Standzeiten besitzen. Die Instandhaltungsmaßnahmen an den weichen Walzen werden dadurch gebündelt, daß sie gleichzeitig vorgenommen werden können. Erfindungsgemäß wurde festgestellt, daß die zweifach überrollten Zwischenwalzen, die aufgrund dieser höheren Belastung gegenüber den einfach überrollten weichen Endwalzen sonst schneller verschleißen, langsamer verschleißen, bei einer Vergrößerung des Durchmessers. Der Einsatz von billigeren Walzenbezügen wird deshalb wieder möglich. Kalander zum Herstellen hochglänzender Papiere werden billiger in der Herstellung und im Betrieb. Hohe Produktionsgeschwindigkeiten sind realisierbar.

Die erfindungsgemäße Gestaltung ist auch deshalb von Bedeutung, weil der Einsatz von weichen Endwalzen in einem Walzenstapel vorteilhaft ist. Die Verwendung von weichen Endwalzen erlaubt die Einstellung von höheren Temperaturen im ersten und/oder letzten Nip. Die Endwalzen sind üblicherweise Biegeausgleichswalzen mit einem inneren Aufbau, der die Einstellung hoher Temperaturen erschwert. Ist dagegen die zweite Walze eine harte Walze, so können mit dieser hohe Temperaturen gefahren werden.

Erfindungsgemäß wurde festgestellt, daß nur eine verhältnismäßig geringe Erhöhung des Durchmessers der weichen Zwischenwalzen ausreicht, um deren Standzeiten an die der weichen Endwalzen anzupassen. Vorteilhafterweise beträgt der Durchmesser einer weichen Zwischenwalze das 1,1- bis 1,5-fache des Durchmessers einer weichen Endwalze, obwohl die Zwischenwalzen gegenüber den weichen Endwalzen zweifach überrollt werden. Die Vergrößerung des Durchmessers der weichen Zwischenwalzen richtet sich in dem genannten Bereich nach der Papierqualität, insbesondere der Stoffzusammensetzung, der Streichfarbenzusammensetzung oder dem Füllstoffgehalt, der zu behandelnden Papierbahn. Je höher der Anteil der rauhigkeitsverursachenden Papierbahnbestandteile, desto größer muß der Durchmesser der weichen Zwischenwalzen gewählt werden.

Vorzugsweise besitzen alle Walzen eines Walzenstapels einen eigenen Leistungsantrieb, um hierdurch die Schubspannungen in den einzelnen Nips zu minimieren. Diese Schubspannungen, die sonst durch die Übertragung der Antriebsleistung auf die Walzen durch den Lauf der Papierbahn in den Nips entstehen und den Verschleiß der weichen Zwischenwalzen erhöhen, werden vermieden. Die Vergrößerung des Durchmessers der Zwischenwalzen kann dann klein ausfallen.

Vorzugsweise wird in Abhängigkeit der Bahnlaufgeschwindigkeit der Durchmesser einer weichen Zwischenwalze derart gewählt, daß die Überrollfrequenz 20 bis 25 Hz beträgt.

Die erfindungsgemäße Gestaltung erlaubt die Anwendung der bekannten Walzenbe- und/oder -entlastungssysteme, um in den einzelnen Soft-Nips bestimmte Streckenlasten einstellen zu können, so daß mit individuellen Streckenlast-Kennlinien gearbeitet werden kann.

Die erfindungsgemäße Gestaltung erlaubt femer die Anwendung beliebiger Walzenstapelkonfigurationen. Für eine zweiseitige Behandlung einer Papierbahn können zwei der erfindungsgemäßen Walzenstapel hintereinander geschaltet werden, wobei der erste Walzenstapel zur Behandlung der einen Papierbahnseite und der andere Walzenstapel zur Behandlung der anderen Papierbahnseite eingesetzt werden. Dem Grundsatz des Kalanderbauers folgend, unabhängig von der Papierqualität mit möglichst wenig Walzen auszukommen, um hierdurch den Instandhaltungsaufwand und die Betriebskosten gering zu halten, sind zwei hintereinander geschaltete Walzenstapel mit jeweils fünf Walzen, deren obere und untere Endwalzen weiche Walzen sind, bevorzugt. Zur Optimierung der Papierbahnführung können bei der Verwendung von zwei getrennten Walzenstapeln diese höhenversetzt nebeneinander angeordnet sein, wodurch die Weglänge der Papierbahn zwischen den zwei Walzenstapeln verkürzt und die Einführung der Papierbahn vereinfacht wird. Unerwünschte Veränderungen der Papierbahn können vermieden werden.

Alternativ kann für eine zweiseitige Behandlung der Papierbahn der mindestens eine Walzenstapel sechs oder acht Walzen aufweisen, wobei die obere und untere Endwalze weiche Walzen sind und ein Wechselspalt zwischen zwei weichen Zwischenwalzen ausgebildet ist.

Weitere Ausgestaltungen der Erfindung sind der nachfolgenden Beschreibung und den Unteransprüchen zu entnehmen.

Die Erfindung wird nachstehend anhand der in den beigefügten Abbildungen dargestellten Ausführungsbeispiele näher erläutert.
- Fig. 1: zeigt schematisch die Seitenansicht eines ersten Ausführungsbeispiels eines Kalanders für eine einseitige Behandlung einer Papierbahn,
- Fig. 2: zeigt schematisch die Seitenansicht eines zweiten Ausführungsbeispiels eines Kalanders für eine zweiseitige Behandlung einer Papierbahn,
- Fig. 3: zeigt schematisch die Seitenansicht eines dritten Ausführungsbeispiels eines Kalanders für eine zweiseitige Behandlung einer Papierbahn,
- Fig. 4: zeigt schematisch die Seitenansicht eines vierten Ausführungsbeispiels eines Kalanders für eine zweiseitige Behandlung einer Papierbahn,
- Fig. 5: zeigt schematisch die Seitenansicht eines fünften Ausführungsbeispiels eines Kalanders für eine zweiseitige Behandlung einer Papierbahn.

Fig. 1 zeigt einen Kalander 1 für die Behandlung einer Papierbahn, insbesondere aus tiefdruckfähigem Papier oder einem solchen Papier, das hochglänzend zu glätten ist. Der Kalander 1 umfaßt dazu mindestens einen vom Ende belastbaren Walzenstapel 2 mit einer oberen Endwalze 3 und einer unteren Endwalze 4 und mehreren Zwischenwalzen 5, 6, 7, die gemeinsam in einer Walzenstapelebene angeordnet sind. Der Walzenstapel 2 gemäß Fig. 1 umfaßt drei Zwischenwalzen 5, 6, 7 und besteht damit aus fünf Walzen 2 bis 7, die in einer vertikalen Walzenstapelebene angeordnet sind. Alternativ kann die Walzenstapelebene geneigt oder horizontal verlaufen. Zwischen jeweils zwei der Walzen 3 bis 7 sind Nips 8, 9, 10, 11 ausgebildet, die die Papierbahn 12 in einer Durchlaufrichtung D durchläuft.

Zur Bildung von Nips in Form von Soft-Nips, bei denen eine harte und eine weiche Walze einen Nip begrenzen, sind die Walzen 2 bis 7 als harte und weiche Walzen ausgebildet, wobei gemäß Fig. 1 die obere Endwalze 3 eine weiche Walze, die obere Zwischenwalze 5 eine harte Walze, die mittlere Zwischenwalze 6 eine weiche Walze, die untere Zwischenwalze 7 eine harte Walze und die untere Endwalze 4 eine weiche Walze ist. Die Nips 8 bis 11 sind somit alle Soft-Nips, in denen die den Walzenstapel 2 durchlaufende Papierbahn 12 geglättet wird. Da jeweils nur die obere Bahnseite der Papierbahn 12 in den Nips 8, 9, 10, 11 in Anlage mit den harten Walzen 5, 7 gelangt und dort eine Glättung erfährt, dient der Walzenstapel 2 zur einseitigen Behandlung einer Papierbahn.

Die weichen Walzen 3, 4, 6 sind Walzen mit einem elastischen Bezug, dessen Material je nach Einsatzzweck wählbar ist. Der Durchmesser der weichen Zwischenwalze 6 ist größer als der Durchmesser der weichen Endwalzen 3, 4. Vorzugsweise beträgt der Durchmesser einer weichen Zwischenwalze 6 das 1,1-bis 1,5-fache des Durchmessers einer weichen Endwalze 3, 4. Die Durchmesser der beiden weichen Endwalzen 3, 4 können dabei identisch sein. Insbesondere kann in Abhängigkeit der Bahnlaufgeschwindigkeit der Durchmesser einer weichen Zwischenwalze 6 derart wählbar sein, daß die Überrollfrequenz 20 bis 25 Hz beträgt.

Die Walzen 3 bis 7 sind an einem Kalanderständer 13 befestigt. Die Befestigung erfolgt über Lagereinrichtungen, an denen Hebelführungen 14, 15, 16, wie für die Zwischenwalzen 5 bis 7 dargestellt, oder Gleitführungen 17, wie für die Endwalzen 3, 4 dargestellt, angreifen können. Zum Öffnen und Schließen des Walzenstapels 2 sind die Walzen 3, 4, 5, 6, 7 mindestens von einem Ende her belastbar. Zum Schließen des Walzenstapels 2 ist hier ein Hydraulikzylinder 19 vorgesehen, der auch zur Belastung des Walzenstapels 2 verwendet werden kann. Die obere Endwalze 3 ist dann feststehend angeordnet.

Jede Walze 3 bis 7 ist vorzugsweise mit einem eigenen Leistungsantrieb 31 bis 35 versehen.

Die obere Endwalze 3 und die untere Endwalze 4 sind femer vorzugsweise als Biegeeinstellwalzen ausgebildet. Zur Einstellung individueller Streckenlasten, losgelöst vom Eigengewicht der Walzen 3 bis 7, können Be- oder Entlastungseinrichtungen 41, 42, 43 vorgesehen sein, die auf die Hebelführungen 14, 15, 16 der Zwischenwalzen wirken.

Zur Führung der Papierbahn 12 zwischen den Nips 8 bis 11 sind Leitrollen 20, 21, 22, 23 vorgesehen. Der Walzenstapel 2 kann on-line oder off-line einer Papiermaschine eingesetzt werden.

Alle harten und gegebenenfalls weichen Walzen können temperiert oder beheizt sein.

Zum Glätten der zweiten Seite der Papierbahn 12 kann gemäß Fig. 2 ein zweiter Walzenstapel 2' vorgesehen sein, der hinter den Walzenstapel 2 geschaltet ist und den die Papierbahn 12 wie den ersten Walzenstapel 2 von oben nach unten durchläuft. Die Überführung der Papierbahn 12 von dem ersten Walzenstapel 2 zu dem zweiten Walzenstapel 2' bildet einen Wechselspalt, da nunmehr die Seite der Papierbahn, die geglättet wird, gewechselt wird. Im zweiten Walzenstapel 2' wird wiederum die Seite der Papierbahn 12 geglättet, die jeweils in den Nips mit den harten Walzen in Anlage gelangt. Der zweite Walzenstapel 2' ist vorzugsweise genauso wie der erste Walzenstapel 2 aufgebaut, so daß für gleiche Bauteile gleiche Bezugszeichen versehen mit einem Hochstrich verwendet werden. Die vorstehenden Ausführungen zum Walzenstapel 2 gelten also entsprechend für den Walzenstapel 2'.

Das in Fig. 3 dargestellte Ausführungsbeispiel eines Kalanders 1 unterscheidet sich von dem in Fig. 2 dargestellten Ausführungsbeispiel eines Kalanders 1 lediglich dadurch, daß der zweite Walzenstapel 2' höhenversetzt zu dem ersten Walzenstapel 2 angeordnet ist. Vorzugsweise sind die zwei Walzenstapel 2, 2' so höhenversetzt hintereinander angeordnet, daß zumindest nur der oberste Nip 8' des zweiten Walzenstapels 2' höher liegt als der unterste Nip 11 des ersten Walzenstapels 2. Hierdurch wird erreicht, daß unter Beibehaltung einer hinreichenden Spannung der Papierbahn eine möglichst geradlinige und dadurch auch kürzeste Führung der Papierbahn 12 im Wechselspalt zwischen dem ersten und zweiten Walzenstapel erreicht wird.

Fig. 4 zeigt einen Kalander 100 für die zweiseitige Behandlung einer Papierbahn 12, insbesondere aus tiefdruckfähigem Papier oder einem Papier, das hochglänzend zu glätten ist, mit einem einen Wechselspalt 150 aufweisenden Walzenstapel 102. Der Walzenstapel 102 ist mindestens von einem Ende belastbar und umfaßt eine obere Endwalze 103 und eine untere Endwalze 104 und mehrere Zwischenwalzen 105, 106, 107, 108, die gemeinsam in einer Walzenstapelebene angeordnet sind. Der Walzenstapel 102 gemäß Fig. 4 umfaßt vier Zwischenwalzen 105, 106, 107, 108 und besteht damit aus sechs Walzen, die in einer vertikalen Walzenstapelebene angeordnet sind. Alternativ kann die Walzenstapelebene geneigt oder horizontal verlaufen. Zwischen jeweils zwei der Walzen 103 bis 108 sind Nips 109, 110, 150, 111, 112 ausgebildet, die die Papierbahn 12 in einer Durchlaufrichtung D durchläuft.

Zur Bildung von Nips in Form von Soft-Nips, bei denen eine harte und eine weiche Walze einen Nip begrenzen, sind die Walzen 103 bis 108 als harte und weiche Walzen ausgebildet, wobei gemäß Fig. 4 die obere Endwalze 103 eine weiche Walze, die obere Zwischenwalze 105 eine harte Walze, zwei mittleren Zwischenwalzen 106, 107 jeweils eine weiche Walze, die untere Zwischenwalze 108 eine harte Walze und die untere Endwalze 104 eine weiche Walze ist. Die Nips 109, 110, 111 und 112 sind somit alle Soft-Nips zwischen einer harten und einer weichen Walze, in denen jeweils die den Walzenstapel 2 durchlaufende Papierbahn 12 auf der Seite, die in Anlage mit einer harten Walze gelangt, besonders geglättet wird. Der Wechselnip 150 ist zwischen den beiden weichen Zwischenwalzen 106, 107 ausgebildet und führt dazu, daß in den Nips 111 und 112, die andere Papierbahnseite in Anlage mit der jeweils harten Walze 108 gelangt, für ein zweiseitiges Glätten der Papierbahn in einem Walzenstapel 102.

Die weichen Walzen 103, 104, 106, 107 sind Walzen mit einem elastischen Bezug, dessen Material je nach Einsatzzweck wählbar ist. Der Durchmesser der beiden weichen Zwischenwalzen 106, 107 ist jeweils größer als der Durchmesser der weichen Endwalzen 103, 104. Vorzugsweise beträgt der Durchmesser einer weichen Zwischenwalze 106, 107 das 1,1- bis 1,5-fache des Durchmessers einer weichen Endwalze 103, 104. Die Durchmesser der beiden weichen Endwalzen 103, 104 können dabei identisch sein. Insbesondere kann in Abhängigkeit der Bahnlaufgeschwindigkeit der Durchmesser einer weichen Zwischenwalze 106, 107 derart wählbar sein, daß die Überrollfrequenz 20 bis 25 Hz beträgt.

Die Walzen 103 bis 108 sind an einem Kalanderständer 113 befestigt. Die Befestigung erfolgt über Lagereinrichtungen, an denen Hebelführungen 114, 115, 116, 117 wie für die Zwischenwalzen 105 bis 108 dargestellt, oder Gleitführungen 118, 119 wie für die Endwalzen 103, 104 dargestellt, angreifen können. Zum Öffnen und Schließen des Walzenstapels 102 sind die Walzen mindestens von einem Ende her belastbar. Zum Schließen des Walzenstapels 102 ist hier ein Hydraulikzylinder 120 vorgesehen, der auch zur Belastung des Walzenstapels 102 verwendet werden kann. Die obere Endwalze 103 ist dann feststehend angeordnet.

Jede Walze 103 bis 108 ist vorzugsweise mit einem eigenen Leistungsantrieb 131 bis 136 versehen.

Die obere Endwalze 103 und die untere Endwalze 104 sind femer vorzugsweise als Biegeeinstellwalzen ausgebildet. Zur Einstellung individueller Streckenlasten, losgelöst vom Eigengewicht der Walzen 3 bis 7, können Be- oder Entlastungseinrichtungen 141, 142, 143, 144 vorgesehen sein, die auf die Hebelführungen 114, 115, 116, 117 der Zwischenwalzen wirken.

Zur Führung der Papierbahn 12 zwischen den Nips 8 bis 11 sind Leitrollen 121, 122, 123, 124, 125 vorgesehen. Der Walzenstapel 102 kann on-line oder off-line einer Papiermaschine eingesetzt werden.

Alle harten und gegebenenfalls weichen Walzen können temperiert oder beheizt sein.

Das in Fig. 5 dargestellte Ausführungsbeispiel unterscheidet sich von dem in Fig. 4 dargestellten und beschriebenen Ausführungsbeispiel dadurch, daß der Walzenstapel 102 acht Walzen umfaßt, d.h. zwei weitere Zwischenwalzen 160, 161, wodurch die Walzenzahl über dem Wechselspalt 150 erhöht wird. Die Zwischenwalze 160 ist eine weiche Walze, für die das für die weichen Zwischenwalzen 106, 107 zuvor Gesagte entsprechend gilt. Die Zwischenwalze 161 ist als harte Walze ausgebildet. Die sich hierdurch ergebenden zusätzlichen Soft-Nips 162, 163 erhöhen die Glättung der vor dem Wechselspalt 150 zu behandelnden Papierbahnseite. Im übrigen gelten die vorstehenden Ausführungen entsprechend.

## Patentansprüche

1. Kalander für die Behandlung einer Papierbahn, insbesondere aus tiefdruckfähigem Papier, mit mindestens einem vom Ende belastbaren Walzenstapel aus jeweils einer oberen und unteren Endwalze und mehreren Zwischenwalzen, die gemeinsam in einer Walzenstapelebene angeordnet sind, und die Walzen zur Bildung von Arbeitsspalten in Form von Soft-Nips harte und weiche Walzen umfassen, **dadurch gekennzeichnet, daß** jede weiche Walze, die eine Zwischenwalze (6, 6', 106, 107, 160) bildet, einen größeren Durchmesser aufweist als eine weiche Walze, die eine Endwalze (3, 4, 3', 4', 103, 104) bildet.

2. Kalander nach Anspruch 1, **dadurch gekennzeichnet, daß** der Durchmesser einer weichen Zwischenwalze (6, 6', 106, 107, 160) das 1,1- bis 1,5-fache des Durchmessers einer weichen Endwalze (3, 4, 3', 4', 103, 104) beträgt.

3. Kalander nach Anspruch 1 oder 2, **dadurch gekennzeichnet, daß** alle Walzen einen eigenen Leistungsantrieb (31, 32, 33, 34, 35, 31', 32', 33', 34', 35', 131, 132, 133, 134, 135, 136) aufweisen.

4. Kalander nach einem der Ansprüche 1 bis 3, **dadurch gekennzeichnet, daß** in Abhängigkeit der Bahnlaufgeschwindigkeit der Durchmesser einer weichen Zwischenwalze (6, 6', 106, 107, 160) derart wählbar ist, daß die Überrollfrequenz 20 bis 25 Hz beträgt.

5. Kalander nach einem der Ansprüche 1 bis 4, **dadurch gekennzeichnet, daß** die Streckenlasten in den einzelnen Soft-Nips (8, 9, 10, 11, 8' 9, 10', 11', 109, 110, 111, 112, 162, 163) eines Walzenstapels (2, 2', 102) gemäß einer individuellen Kennlinie einstellbar sind.

6. Kalander nach einem der Ansprüche 1 bis 5, **dadurch gekennzeichnet, daß** für eine zweiseitige Behandlung der Papierbahn zwei der Walzenstapel (2, 2') hintereinander geschaltet sind.

7. Kalander nach Anspruch 6, **dadurch gekennzeichnet, daß** die zwei hintereinander geschalteten Walzenstapel (2, 2') jeweils fünf Walzen umfassen und die obere (3, 3') und untere (4, 4') Endwalze weiche Walzen sind.

8. Kalander nach Anspruch 6 oder 7, **dadurch gekennzeichnet, daß** die zwei Walzenstapel (2, 2') höhenversetzt hintereinander angeordnet sind, wobei mindestens der oberste Nip (8') des zweiten Walzenstapels (2') höher liegt als der unterste Nip (11) des ersten Walzenstapels (2).

9. Kalander nach einem der Ansprüche 1 bis 5, **dadurch gekennzeichnet, daß** für eine zweiseitige Behandlung der Papierbahn der mindestens eine Walzenstapel (102) sechs oder acht Walzen umfaßt, wobei die obere (103) und untere (104) Endwalze weiche Walzen sind und ein Wechselspalt (150) zwischen zwei weichen Zwischenwalzen (106, 107) ausgebildet ist.

## Claims

1. Calender for treating a paper web, especially of paper suitable for gravure printing, having at least one roll stack capable of being loaded from the end and in each case comprising a top and bottom end roll and a plurality of intermediate rolls, which are jointly arranged in a roll stack plane, and the rolls including hard and soft rolls in order to form operating nips in the form of soft nips, charcterized in that each soft roll which forms an intermediate roll (6, 6', 106, 107, 160) has a greater diameter than a soft roll which forms an end roll (3, 4, 3', 4', 103, 104).

2. Calender according to Claim 1, charcterized in that the diameter of a soft intermediate roll (6, 6', 106, 107, 160) is 1.1 to 1.5 times the diameter of a soft end roll (3, 4, 3', 4', 103, 104).

3. Calender according to Claim 1 or 2, charcterized in that all the rolls have their own high-performance drive (31, 32, 33, 34, 35, 31', 32', 33', 34', 35', 131, 132, 133, 134, 135, 136).

4. Calender according to one of Claims 1 to 3, charcterized in that, depending on the web running speed, the diameter of a soft intermediate roll (6, 6', 106, 107, 160) can be chosen in such a way that the loading frequency is 20 to 25 Hz.

5. Calender according to one of Claims 1 to 4, charcterized in that the linear loads in the individual soft nips (8, 9, 10, 11, 8', 9', 10', 11', 109, 110, 111, 112, 162, 163) of a roll stack (2, 2', 102) can be set in accordance with an individual characteristic curve.

6. Calender according to one of Claims 1 to 5, charcterized in that, for the two-sided treatment of the paper web, two of the roll stacks (2, 2') are connected one after the other.

7. Calender according to Claim 6, charcterized in that the two roll stacks (2, 2') connected one after the other each comprise five rolls, and the top (3, 3') and bottom (4, 4') end rolls are soft rolls.

8. Calender according to Claim 6 or 7, charcterized in that the two roll stacks (2, 2') are arranged one after the other with a vertical offset, at least the topmost nip (8') of the second roll stack (2') being higher than the lowest nip (11) of the first roll stack (2).

9. Calender according to one of Claims 1 to 5, charcterized in that, for the two-sided treatment of the paper web, the at least one roll stack (102) comprises six or eight rolls, the top (103) and bottom (104) end rolls being soft rolls and a reversing nip (150) being formed between two soft intermediate rolls (106, 107).

## Revendications

1. Calandre pour le traitement d'une bande de papier, en particulier de papier destiné à l'héliogravure, avec au moins une pile de rouleaux pouvant être chargée depuis l'extrémité, constituée respectivement d'un rouleau d'extrémité supérieur et inférieur et de plusieurs rouleaux intermédiaires, qui sont disposés ensemble dans un plan de pile de rouleaux, les rouleaux comprenant, pour former les espaces fonctionnels sous la forme de zones de pincement douces, des rouleaux durs et mous, **caractérisée en ce que** chaque rouleau mou qui forme un rouleau intermédiaire (6, 6', 106, 107, 160) présente un plus grand diamètre qu'un rouleau mou qui forme un rouleau d'extrémité (3, 4, 3', 4', 103, 104).

2. Calandre selon la revendication 1, **caractérisée en ce que** le diamètre d'un rouleau intermédiaire mou (6, 6', 106, 107, 160) est 1,1 à 1,5 fois le diamètre d'un rouleau d'extrémité mou (3, 4, 3', 4', 103, 104).

3. Calandre selon la revendication 1 ou 2, **caractérisée en ce que** tous les rouleaux présentent leur propre actionneur (31, 32, 33, 34, 35, 31', 32', 33', 34', 35', 131, 132, 133, 134, 135, 136).

4. Calandre selon l'une des revendications 1 à 3, **caractérisée en ce que**, en fonction de la vitesse de passage de la bande, le diamètre d'un rouleau intermédiaire mou (6, 6', 106, 107, 160) peut être choisi de telle sorte que la fréquence de retournement soit comprise entre 20 et 25 Hz.

5. Calandre selon l'une des revendications 1 à 4, **caractérisée en ce que** les charges linéaires dans les différentes zones de pincement douces (8, 9, 10, 11, 8', 9', 10', 11', 109, 110, 111, 112, 162, 163) d'une pile de rouleaux (2, 2', 102) peuvent être réglées selon une courbe caractéristique individuelle.

6. Calandre selon l'une des revendications 1 à 5, **caractérisée en ce que**, pour le traitement sur les deux faces de la bande de papier, deux piles de rouleaux (2, 2') sont montées l'une derrière l'autre.

7. Calandre selon la revendication 6, **caractérisée en ce que** les deux piles de rouleaux (2, 2') montées l'une derrière l'autre comprennent chacune cinq rouleaux, et les rouleaux d'extrémité supérieurs (3, 3') et inférieurs (4, 4') sont des rouleaux mous.

8. Calandre selon la revendication 6 ou 7, **caractérisée en ce que** les deux piles de rouleaux (2, 2') sont disposées l'une derrière l'autre en étant décalées en hauteur, en sorte qu'au moins la zone de pincement supérieure (8') de la deuxième pile de rouleaux (2') est plus haute que la zone de pincement la plus basse (11) de la première pile de rouleaux (2).

9. Calandre selon l'une des revendications 1 à 5, **caractérisée en ce que**, pour le traitement sur les deux faces de la bande de papier, la pile de rouleaux (102) comprend six ou huit rouleaux, les rouleaux d'extrémité supérieur (103) et inférieur (104) étant des rouleaux mous, et un espace destiné au changement (150) est ménagé entre les deux rouleaux intermédiaires mous (106, 107).
